# NEUE EUROPÄISCHE PATENTSCHRIFT

(11) **EP 2 242 583 B2**
(45) Veröffentlichungstag und Bekanntmachung des Hinweises auf die Entscheidung über den Einspruch: **25.06.2014**
(45) Hinweis auf die Patenterteilung: 25.05.2011
(21) Anmeldenummer: 10709462.5
(22) Anmeldetag: 04.03.2010
(51) Int. Cl.: B02C 15/00

(54) **ROLLENMÜHLE**
ROLLER MILL
BROYEUR À CYLINDRES

(30) Priorität: 09.03.2009 DE 102009012353
(43) Veröffentlichungstag der Anmeldung: 27.10.2010
(73) Patentinhaber: ThyssenKrupp Resource Technologies GmbH, 59269 Beckum (DE)
(72) Erfinder: BERNDZEN, Benjamin, 48145 Münster (DE); BERGER, Markus, 59320 Ennigerloh (DE); SCHOLZ, Guido, 48155 Münster (DE); ZURHOVE, Franz-Josef, 49186 Waldshut-Tiengen (DE)
(74) Vertreter: Tetzner, Michael
(86) Internationale Anmeldenummer: PCT/EP2010/052774
(87) Internationale Veröffentlichungsnummer: WO 2010/102946

(56) Entgegenhaltungen:
- WO-A1-2008/031694
- WO-A1-2008/095902
- WO-A1-2009/050142
- DE-A1- 3 801 728
- DE-A1- 10 156 586
- DE-A1- 10 305 915
- DE-A1- 19 702 854
- DE-A1- 19 856 647
- DE-A1-102006 043 179
- DE-A1-102006 050 205
- DE-A1-102007 041 878
- JP-A- H10 263 425
- US-A- 5 667 149

## Beschreibung

Die Erfindung betrifft eine Rollenmühle mit einem Mahlteller und wenigstens einer auf dem Mahlteller abrollenden Mahlrolle.

Rollenmühlen, die auch als Walzenschüssel- oder Vertikalmühlen bekannt sind, werden insbesondere für die Zerkleinerung mineralischer Rohstoffe und Brennstoffe, beispielsweise in der Zementindustrie oder in Kraftwerken, eingesetzt.

Sie werden üblicherweise über einen zentralen Antrieb des Mahltellers, oft auch als Mahlschüssel bezeichnet, angetrieben. Die Rollen sind meist antriebslos und werden mit einer Vorrichtung zur Krafterzeugung gegen den rotierenden Mahlteller gedrückt, wobei das Gut im Spalt zwischen Mahlrolle und Mahlteller zerkleinert wird. Bei großen Mühlen kommt es aufgrund der großen Massen der Mahlrollen und des Mahltellers bei einer Laufunruhe zu teilweise großen Kraft- und Momentenschwankungen. Diese führen früher oder später zu Getriebeschäden, die erhebliche Reparaturkosten und Ausfallzeiten bewirken. Dadurch entstehen gravierende nachteilige Auswirkungen auf die Produktion ganzer Werke bzw. Anlagen.

Aus der DE 19 57 580 A1 ist es bereits bekannt, das stör- und schadensanfällige Getriebe zu eliminieren, indem der Mahlteller durch einen Ringmotor angetrieben wird. Da die Mahltellerdrehzahlen bei üblichen Baugrößen zwischen 15 und 35 Upm liegen, sind für die benötigte Untersetzung der Netzfrequenz auf die Antriebsdrehzahl hohe Polpaarzahlen erforderlich, die wiederum einen großen Durchmesser des Ringmotors erfordern. Der Ringmotor kann daher nur außerhalb des Tellers angebracht werden, damit er nicht mit den Gaskanälen, die den Düsenring um den Mahltelleraußenrand von unten mit Gas versorgen, sowie dem Austragsring und diesem folgende Austragsvorrichtung für durch den Düsenring durchgefallenes Mahlgut kollidiert. Dadurch entsteht ein großer Platzbedarf. Ein Ringmotor muss mit hoher Genauigkeit montiert werden. Durch seine Größe und Einbaulage kann er nicht vollständig in einer Werkstatt vormontiert werden, sodass auf der Baustelle ein hoher Montageaufwand und damit hohe Kosten verursacht werden. Weiterhin ist die Leistungselektronik eines solchen Ringmotors mit hohen Investitionskosten verbunden.

Anstelle eines großen Mahltellerantriebssystems wurde in der DE 36 02 932 A1 ein kombinierter Antrieb von Mahlteller und Mahlrollen offenbart. Auf diese Weise kann die gesamte Antriebsleistung der Rollenmühle auf mehrere Antriebe verteilt werden. Dabei ist es insbesondere auch denkbar, dass die Antriebe so ausgelegt werden, dass eine Rollenmühle mit n Antrieben auch mit n-1 Antrieben betrieben werden kann, sodass die Reparatur eine Antriebes ohne Stillstand der gesamten Rollenmühle durchgeführt werden kann. Der Antriebsmotor des Mahltellers kann beispielsweise neben dem Mahlteller angeordnet werden, wodurch jedoch eine Kegelradstufe erforderlich wird, die wiederum die häufigste Schadensstelle in heutigen Rollenmühlengetrieben darstellt. Alternativ wird in der DE 36 02 932 A1 vorgeschlagen, den Motor unterhalb des Mahltellers anzuordnen. Diese Bauweise führt bei industriell üblichen Größen zu einer Erhöhung der gesamten Mühle und der mit dieser verbundenen äußeren Materialtransporte, Gasleitungen sowie der dafür notwendigen gebäudetechnischen Lastenabtragungen.

In der DE 10 2005 045 406 B4 wird die Verwendung eines elektromotorischen Direktantriebs als Antrieb einer kontinuierlichen Presse beschrieben, der jedoch als Antriebsmotor für Rollenmühlen nicht geeignet ist.

Weiterhin ist aus der DE 103 05 915 A1 eine Wälzmühle bekannt, dessen Mahlschüssel durch einen Ringmotor angetrieben wird.

Eine Rollenmühle nach dem Oberbegriff des Anspruchs 1 ist aus der DE 10 2006 043 179 A1 bekannt.

Der Erfindung liegt daher die Aufgabe zugrunde, eine Rollenmühle anzugeben, deren Mahltellerantriebssystem sich durch eine verringerte Störanfälligkeit und eine möglichst platzsparende Anordnung des Mahltellerantriebes auszeichnet.

Erfindungsgemäß wird diese Aufgabe durch die Merkmale des Anspruches 1 gelöst.

Die erfindungsgemäße Rollenmühle besteht im Wesentlichen aus wenigstens einer Mahlrolle und einem Mahlteller, wobei der Mahlteller einen nach unten offenen Mahltellerinnenraum aufweist, wenigstens einem Mahlrollenantriebssystem zum Antreiben der Mahlrolle sowie einem Mahltellerantriebssystem zum Antreiben des Mahltellers. Das Mahltellerantriebssystem weist darüber hinaus einen getriebelosen Direktantrieb auf, der im Mahltellerinnenraum angeordnet ist und 15% bis 30% der gesamten installierten Antriebsleistung der Rollenmühle aufweist.

Zur Unterbringung des getriebelosen Direktantriebs ist der untere Teil des Mahltellers glocken- oder zylinderförmig ausgebildet, wobei der getriebelose Direktantrieb im Inneren des glocken- oder zylinderförmig ausgebildeten, unteren Teil des Mahltellers angeordnet ist.

Die geringere Störanfälligkeit der erfindungsgemäßen Rollenmühle wird zum einen dadurch erreicht, dass die gesamte Antriebsleistung aufgeteilt wird, in dem einerseits die Mahlrollen und andererseits der Mahlteller separat angetrieben werden. Des Weiteren kann durch einen getriebelosen Direktantrieb auf das ansonsten übliche und störanfällige Getriebe für den Mahltellerantrieb verzichtet werden.

Dadurch das neben dem Mahltellerantriebsystem auch ein Mahlrollenantriebssystem vorgesehen ist, können die einzelnen Antriebe entsprechend kleiner dimensioniert werden, sodass überhaupt erst eine Anordnung des getriebelosen Direktantriebs im Mahltellerinnenraum und damit eine äußerst platzsparende Anordnung ermöglicht wird.

Aus der DE 197 02 854 A1 ist weiterhin eine Rollenmühle bekannt, deren Mahlrollen mit jeweils einem unabhängigen Einzelantrieb angetrieben werden. Darüber hinaus ist zum Anfahren der Rollenmühle ein Hilfsantrieb im Mahlteller integriert, der jedoch nur eine Leistung von ca. 2-5% der gesamten installierten Leistung der Rollenmühle aufweist. Ein solcher Hilfsantrieb ist darüber hinaus nicht für den Dauerbetrieb ausgelegt und benötigt eine entsprechende Untersetzung, die hier durch ein sich an einem Innenzahnrad abwälzenden Ritzel oder durch ein Reibrad erzielt wird.

Erfindungsgemäß ist jedoch kein Hilfsantrieb, sondern ein für den Dauerbetrieb ausgelegtes Mahltellerantriebssystem zum Antreiben des Mahltellers vorgesehen.

Weitere Ausgestaltungen der Erfindung sind Gegenstand der Unteransprüche.

Gemäß einer weiteren Ausgestaltung der Erfindung weist der getriebelose Direktantrieb einen Rotor auf, der über die Mahltellerlagerung des Mahltellers gelagert ist. Hierzu ist er drehfest mit dem Mahlteller verbunden, insbesondere drehfest am Mahlteller anflanscht. Dabei ist die Mahltellerlagerung zweckmäßigerweise auf einer Grundplatte der Rollenmühle angeordnet.

Gemäß einer weiteren Ausgestaltung weist der getriebelose Direktantrieb einen Stator auf, der sich auf der Grundplatte abstützt.

Als getriebeloser Direktantrieb kommen beispielsweise ein Transversalflussmotor oder ein Hochmomentenmotor mit einem inneren Stator und einem äußeren Rotor in Betracht. Der Hochmomentenmotor kann dabei vorteilhafterweise einen Rotor mit Permanentenmagneten aufweisen.

Weiterhin steht der getriebelose Direktantrieb mit einer Regeleinrichtung zur Regelung des Dircktantriebes auf ein vorgegebenes Antriebsmoment in Verbindung. Der Direktantrieb kann dabei insbesondere auf einen vorgegebenen Anteil der aufgenommenen Gesamtleistung der Rollenmühle geregelt werden.

Gemäß einer weiteren Ausgestaltung der Erfindung ist eine Regeleinrichtung für das Mahlrollenantriebssystem vorgesehen, die beispielsweise als Leistungsausgleichregelung ausgelegt ist und darüber hinaus auch mit dem getriebelosen Direktantrieb in Verbindung steht und diesen auf einen vorgegebenen Anteil der aufgenommenen Gesamtleistung der Rollenmühle regelt. Die Ansteuerung des Direktantriebs erfolgt zweckmäßigerweise über einen Frequenzumrichter. Außerdem kommt vorteilhafterweise ein getriebelose Direktantrieb zur Anwendung, der direkt an das Stromnetz angeschlossen werden kann. Alternativ kann auch ein drehzahlgeregelter Gleichstrommotor Verwendung finden.

Bei den der Erfindung zugrundeliegenden Versuchen hat sich gezeigt, dass mit einer Auslegung des getriebelosen Direktantriebs von 15-30% der gesamten installierten Antriebsleistung der Rollenmühle und einer geeigneten Regelung, wie diese beispielsweise in der DE 10 2008 036 784 A1 beschrieben ist, ein äußerst stabiler und ausgeglichener Mahlbetrieb gewährleistet werden kann.

Weitere Vorteile und Ausgestaltungen der Erfindung werden im Folgenden anhand der Beschreibung und der Zeichnung näher erläutert.

Die Zeichnung zeigt eine schematischen, teilweise geschnittene Seitenansicht einer Rollenmühle.

Die in der Zeichnung dargestellte Rollenmühle besteht im Wesentlichen aus wenigstens einer Mahlrolle 1, einem Mahlteller 2, einem Mahlrollenantriebssystem 3 zum Antreiben der Mahlrolle 1 und einem Mahltellerantriebssystem zum Antreiben des Mahltellers 2, das einen getriebelosen Direktantrieb 4 aufweist.

Auf der Oberseite des Mahltellers 2 ist eine Mahlbahn 2a ausgebildet, wobei zu zerkleinerndes Gut 5 im Spalt zwischen Mahlbahn 2a und Mahlrolle 1 zerkleinert wird. Während des Betriebes rotiert der Mahlteller 2 um seine zentrale, vertikale Achse 6, wobei die Mahlrollen 1 auf der Mahlbahn 2 bzw. auf dem dazwischen befindlichen, zu zerkleinernden Gut 5 ab, wobei die Mahlrolle 1 über ein Anpresssystem 7 gegen den Mahlteller 2 gedrückt wird.

Der Mahlteller 2 weist einen Mahltellerinnenraum 2b auf, der beispielsweise dadurch gebildet wird, dass der untere Teil des Mahltellers 2 glocken- oder zylinderförmig ausgebildet ist, sodass der getriebelose Direktantrieb 4 im Mahltellerinnenraum 2b, bzw. im Inneren des glocken- oder zylinderförmig ausgebildeten, unteren Teils des Mahltellers 2 angeordnet werden kann.

Der Mahlteller 2 stützt sich über eine Mahltellerlagerung 8 auf einer Grundplatte 9 ab, wobei geeignete Lager 8a und 8b vorgesehen sind.

Der getriebelose Direktantrieb 4 weist einen äußeren Rotor 4a und einen inneren Stator 4b auf, wobei der Rotor 4a am Mahlteller 2 angeflanscht ist (siehe Positionen 10, 11).

Auf diese Weise kann der Direktantrieb 4 äußerst platzsparend im Inneren des Mahltellers 2 angeordnet werden. Durch die spezielle Anbindung des Rotors 4a und des Stators 4b benötigt der Rotor 4a keine eigene Lagerung, sondern wird über die ohnehin vorhandene Mahltellerlagerung 8 gelagert. Auf diese Weise wird der Bauraum optimal ausgenutzt, indem nicht zwingend benötigte Maschineelemente (Rotorlager) weggelassen bzw. durch bereits vorhandene Maschinenelemente (Mahltellerlagerung 8) genutzt werden. Hierzu zählt auch die Direktanbindung des Stators 4b an die Grundplatte und der Verzicht auf Kupplungen. Vorteilhafterweise kann der Direktmotor 4 bereits in der Werkstatt an der Grundplatte 9 montiert werden, sodass einerseits eine hohe Genauigkeit und andererseits eine einfache und schnelle Endmontage auf der Baustellte erfolgen kann.

Der getriebelose Direktmotor 4 kann beispielsweise durch einen Transversalflussmotor oder einen Hochmomentenmotor gebildet werden, wobei der Rotor des Hochmomentenmotor mit Permanentmagneten versehen ist.

Im Vergleich zur Netzfrequenz werden relativ niedrige Drehzahlen des Mahltellers benötigt, sodass ein Direktantrieb mit hoher Polzahl notwendig ist. Die daraus resultierende niedrige Drehzahl des Direktantriebs hat bei Asynchronmaschinen zudem den Vorteil, dass Drehzahlschwankungen, die durch Lastschwankungen aus dem Mahlprozess ausgelöst werden, nicht stark überhöht in das Torsionsschwingungssystem zurückgespeist (reflektiert) werden. Der Verzicht auf ein zusätzliches Getriebe hat zudem den weiteren Vorteil, dass Spiele im Getriebe entfallen und dadurch die Störanfälligkeit des Antriebes deutlich verringert wird.

Die Regelung des Mahlrollenantriebssystems 3 und des Direktantriebes 4 erfolgt über eine Regeleinrichtung 12. Durch das Vorsehen von ein bzw. mehreren Mahlrollenantriebssystemen 3 und dem Direktantrieb 4 für den Mahlteller wird die gesamte installierte Antriebsleistung der Rollenmühle auf mehrere Antriebe verteilt. Bei den der Erfindung zugrundeliegenden Versuchen hat es sich als besonders vorteilhaft erwiesen, dass der Direktantrieb 15 - 30% der gesamten installierten Antriebsleistung aufweist.

Die Regeleinrichtung 12 ist dabei so ausgelegt, dass sie den getriebelosen Direktantrieb 4 auf seinen vorgegebenen Anteil der aufgenommenen Gesamtleistung der Rollenmühle regelt. Zudem kann er auch auf ein vorgegebenes Antriebsmoment geregelt werden. Die Ansteuerung des Direktantriebes 4 erfolgt beispielsweise über einen nicht näher dargestellten Frequenzumrichter.

Die Anordnung des Direktantriebs im Inneren des Mahltellers ermöglicht eine äußerst platzsparende Anordnung, wobei der Wegfall des Getriebes eine deutlich verringerte Störanfälligkeit gewährleistet. Durch die oben beschriebene, spezielle Anbindung des Direktantriebs 4 wird zusätzlicher Bauraum sowie Kosten eingespart.

## Patentansprüche

1. Rollenmühle mit
a. wenigstens einer Mahlrolle (1),
b. einem Mahlteller (2), wobei der Mahlteller einen nach unten offenen Mahltellerinnenraum aufweist,
c. wenigstens einem Mahlrollenantriebssystem (3) zum Antreiben der Mahlrolle (1) und
d. einem Mahltellerantriebsystem zum Antreiben des Mahltellers, so dass die gesamte installierte Antriebsleistung der Rollenmühle auf mehrere Antriebe verteilt ist,
wobei das Mahltellerantriebssystem einen getriebelosen Direktantrieb (4) aufweist, der im Mahltellerinnenraum (2b) angeordnet ist und der untere Teil des Mahltellers (2) glocken- oder zylinderförmig ausgebildet ist und der getriebelose Direktantrieb (4) im Inneren des glocken- oder zylinderförmig ausgebildeten, unteren Teils des Mahltellers angeordnet ist, **dadurch gekennzeichnet, dass** der Divektantrieb (4) 15% bis 30% der gesamten installierten Antriebsleistung der Rollenmühle aufweist.

2. Rollenmühle nach Anspruch 1, **dadurch gekennzeichnet, dass** der Mahlteller (2) eine Mahltellerlagerung (8) aufweist und der getriebelose Direktantrieb (4) einen Rotor (4a) aufweist, der über die Mahltellerlagerung (8) gelagert ist.

3. Rollenmühle nach einem oder mehreren der vorhergehenden Ansprüche, **dadurch gekennzeichnet, dass** die Mahltellerlagerung (8) auf einer Grundplatte (9) der Rollenmühle angeordnet ist und der getriebelose Direktantrieb (4) einen Stator (4b) aufweist, der sich auf der Grundplatte (9) abstützt.

4. Rollenmühle nach einem oder mehreren der vorhergehenden Anspruche, **dadurch gekennzeichnet, dass** der getriebelose Direktantrieb (4) einen Rotor (4a) aufweist, der drehfest mit dem Mahlteller (2) verbunden ist.

5. Rollenmühle nach einem oder mehreren der vorhergehenden Ansprüche, **dadurch gekennzeichnet, dass** der getriebelose Direktantrieb (4) durch einen Transversalflussmotor gebildet wird.

6. Rollenmühle nach einem oder mehreren der vorhergehenden Ansprüche, **dadurch gekennzeichnet, dass** der getriebelose Direktantrieb (4) durch einen Hochmomentenmotor mit einem innerem Stator und einem äußerem Rotor gebildet wird.

7. Rollenmühle nach Anspruch 6, wobei der Hochmomentenmotor einen Rotor (4a) mit Permanentmagneten aufweist.

8. Rollenmühle nach einem oder mehreren der vorhergehenden Ansprüche, **dadurch gekennzeichnet, dass** der getriebelose Dircktantrieb (4) mit einer Regeleinrichtung (12) zur Regelung des Direktantriebs (4) auf ein vorgegebenes Antriebsmoment in Verbindung steht.

9. Rollenmühle nach einem oder mehreren der vorhergehenden Ansprüche, **dadurch gekennzeichnet, dass** der getriebelose Direktantrieb (4) mit einer Regeleinrichtung (12) in Verbindung steht, die den Direktantrieb auf einen vorgegebenen Anteil der aufgenommenen Gesamtleistung der Rollenmühle regelt.

10. Rollenmühle nach einem oder mehreren der vorhergehenden Ansprüche, **dadurch gekennzeichnet, dass** eine Regeleinrichtung (12) für das Mahlrollenantriebssystem (3) vorgesehen ist, die auch mit dem getriebelosen Direktantrieb (4) in Verbindung steht und diesen auf einen vorgegebenen Anteil der aufgenommenen Gesamtleistung der Rollenmühle regelt.

11. Rollenmühle nach einem oder mehreren der vorhergehenden Ansprüche, **dadurch gekennzeichnet, dass** der getriebelose Direktantrieb (4) zu seiner Ansteuerung mit einem Frequenzumrichter in Verbindung steht.

12. Rollenmühle nach einem oder mehreren der vorhergehenden Ansprüche, **dadurch gekennzeichnet, dass** der getriebelose Direktantrieb (4) direkt an ein Stromnetz angeschlossen ist.

## Claims

1. Roller mill having
a. at least one grinding roller (1),
b. a grinding table (2), the grinding table having a grinding table inner space which is open in a downward direction,
c. at least one grinding roller drive system (3) for driving the grinding roller (1) and
d. a grinding table drive system for driving the grinding table, in order that the total installed drive power of the roller mill is divided over a number of drives,
wherein the grinding table drive system has a gearless direct drive (4) which is arranged in the grinding table inner space (2b) and the lower portion of the grinding table (2) is constructed in a bell-like or cylinder-like manner, and the gearless direct drive (4) is arranged inside the bell-like or cylinder-like lower portion of the grinding table.
**characterised in that** the direct drive (4) has from 15% to 30% of the total installed drive power of the roller mill

2. Roller mill according to claim 1, **characterised in that** the grinding table (2) has a grinding table support (8) and the gearless direct drive (4) has a rotor (4a) which is supported via the grinding table support (8).

3. Roller mill according to one or more of the preceding claims, **characterised in that** the grinding table support (8) is arranged on a base plate (9) of the roller mill and the gearless direct drive (4) has a stator (4b) which is supported on the base plate (9).

4. Roller mill according to one or more of the preceding claims, **characterised in that** the gearless direct drive (4) has a rotor (4a) which is connected to the grinding table (2) in a rotationally secure manner.

5. Roller mill according to one or more of the preceding claims, **characterised in that** the gearless direct drive (4) is formed by a transverse flux motor.

6. Roller mill according to one or more of the preceding claims, **characterised in that** the gearless direct drive (4) is formed by a high torque motor having an inner stator and an outer rotor.

7. Roller mill according to claim 6, the high torque motor having a rotor (4a) with permanent magnets.

8. Roller mill according to one or more of the preceding claims, **characterised in that** the gearless direct drive (4) is connected to an adjustment device (12) for adjusting the direct drive (4) to a predetermined drive torque.

9. Roller mill according to one or more of the preceding claims, **characterised in that** the gearless direct drive (4) is connected to an adjustment device (12) which adjusts the direct drive to a predetermined proportion of the total power input of the roller mill.

10. Roller mill according to one or more of the preceding claims, **characterised in that** there is provided for the grinding roller drive system (3) an adjustment device (12) which is also connected to the gearless direct drive (4) and which adjusts it to a predetermined proportion of the total power input of the roller mill.

11. Roller mill according to one or more of the preceding claims, **characterised in that** the gearless direct drive (4) is connected to a frequency converter for the control thereof.

12. Roller mill according to one or more of the preceding claims, **characterised in that** the gearless direct drive (4) is directly connected to an electrical power supply network.

## Revendications

1. Broyeur à cylindres, avec
a. au moins un cylindre de broyage (1),
b. un plateau de broyage (2), sachant que ledit plateau de broyage présente un espace intérieur, qui est ouvert vers le bas,
c. au moins un système d'entraînement de cylindres de broyage (3) pour la commande du cylindre de broyage (1), et
d. un système d'entraînement du plateau de broyage, afin que la puissance d'entraînement totale du broyeur à cylindres est distribuée aux plusieurs entraînements,
pourvu que le système d'entraînement du plateau de broyage est doté d'un entraînement direct redondant (4), qui est disposé dans l'espace intérieur du plateau de broyage (2b) et la partie inférieure du plateau de broyage (2) présente la forme d'une cloche ou d'un cylindre et que l'entraînement direct redondant (4) est agencé à l'intérieur de ladite partie inférieure du plateau de broyage en forme de cloche ou de cylindre,
**caractérisé en ce que** l'entraînement direct (4) représente 15 % à 30 % de la puissance d'entraînement totale du broyeur à cylindres.

2. Broyeur à cylindres selon la revendication 1, **caractérisé en ce que** le plateau de broyage (2) est doté d'un palier de plateau de broyage (8) et que l'entraînement direct redondant (4) présente un rotor (4a), qui est monté par le biais du palier de plateau de broyage (8).

3. Broyeur à cylindres selon l'une ou plusieurs des revendications précédentes, **caractérisé en ce que** le palier de plateau de broyage (8) est disposé sur une plaque de base (9) du broyeur à cylindres et que l'entraînement direct redondant (4) est doté d'un stator, qui prend appui sur ladite plaque de base (9).

4. Broyeur à cylindres selon l'une ou plusieurs des revendications précédentes, **caractérisé en ce que** l'entraînement direct redondant (4) est doté d'un rotor (4a), qui est relié, solidaire en rotation, au plateau de broyage (2).

5. Broyeur à cylindres selon l'une ou plusieurs des revendications précédentes, **caractérisé en ce que** l'entraînement direct redondant (4) est constitué par un moteur à flux transversal.

6. Broyeur à cylindres selon l'une ou plusieurs des revendications précédentes, **caractérisé en ce que** l'entraînement direct redondant (4) est constitué par un moteur à couple élevé, qui comprend un stator intérieur et un rotor extérieur.

7. Broyeur à cylindres selon la revendication 6, sachant que le moteur à couple élevé est doté d'un rotor (4a) avec des aimants permanents.

8. Broyeur à cylindres selon l'une ou plusieurs des revendications précédentes, **caractérisé en ce que** l'entraînement direct redondant (4) est relié à un système de réglage (12), qui est destiné au réglage dudit entraînement direct redondant (4) à un couple d'entraînement prédéterminé.

9. Broyeur à cylindres selon l'une ou plusieurs des revendications précédentes, **caractérisé en ce que** l'entraînement direct redondant (4) est relié à un système de réglage (12), qui règle ledit entraînement direct redondant à un pourcentage prédéterminé de la puissance totale absorbée par le broyeur à cylindres.

10. Broyeur à cylindres selon l'une ou plusieurs des revendications précédentes, **caractérisé en ce que**, pour le système d'entraînement du cylindre de broyage (3), est prévu un système de réglage (12), qui est également relié à l'entraînement direct redondant (4) et règle celui-ci à un pourcentage prédéterminé de la puissance totale absorbée par le broyeur à cylindres.

11. Broyeur à cylindres selon l'une ou plusieurs des revendications précédentes, **caractérisé en ce que** l'entraînement direct redondant (4), pour son excitation, est en connexion avec un convertisseur de fréquence.

12. Broyeur à cylindres selon l'une ou plusieurs des revendications précédentes, **caractérisé en ce que** l'entraînement direct redondant (4) est raccordé directement à un réseau de courant.
